# EUROPÄISCHE PATENTANMELDUNG

(11) **EP 2 335 942 A2**
(43) Veröffentlichungstag der Anmeldung: **22.06.2011**
(21) Anmeldenummer: 10196152.2
(22) Anmeldetag: 21.12.2010
(51) Int. Cl.: B42C 7/00

(54) **Ordner mit biologisch abbaubarer Kaschierfolie**

(30) Priorität: 21.12.2009 DE 202009017592 U
(71) Anmelder: Herlitz PBS Aktiengesellschaft, Papier-, Büro- und Schreibwaren, 13507 Berlin (DE)
(72) Erfinder: Goerke, Tino, 12247 Berlin (DE)
(74) Vertreter: Gulde Hengelhaupt Ziebig & Schneider

(57) **Zusammenfassung**

Die Erfindung betrifft eine Vorrichtung zum Sortieren und Ablegen von Unterlagen umfassend zwei Deckelplatten (12a, 12b) und eine Rückwand (14), wobei Rückwand (14) und Deckelplatten (12a, 12b) über Falz- und/oder Gelenknutungen (16) beweglich miteinander verbunden sind und wobei eine der Deckelplatten (12b) auf der der zweiten Deckelplatte (12a) zugewandten Seite eine Aufreihvorrichtung (18) aufweist.

Es ist vorgesehen, dass die Deckelplatten (12a, 12b) und die Rückwand (14) auf den einander abgewandten Seiten eine buchbinderische Kaschierung mit einer biologisch abbaubaren Folie (20) aufweisen.

## Beschreibung

Die Erfindung betrifft eine Vorrichtung zum Sortieren und Abheften von Unterlagen, vorzugsweise Ordner und Aktenordner, wobei Deckelplatten und Rückwand der Ordner auf den einander abgewandten Seiten eine buchbinderische Kaschierung mit einer biologisch abbaubaren Folie aufweisen.

Die moderne Büroorganisation im privaten, wie kommerziellen Bereich beruht auf einem funktionierenden Ablage- und Registrierungssystem. Dabei kommt der Ablage von Schriftstücken immer noch eine besondere Bedeutung zu. Als Klassiker unter den Ablagesystemen für Schriftstücke ist der Ordner oder Aktenordner anzusehen, wobei die Bandbreite der auf dem Markt erhältlichen Ausführungsformen groß ist.

Je nach Anforderungen werden die Ordner aus verschiedenen Materialien hergestellt. Standardmodelle bestehen häufig aus Karton oder festen Pappen. Nachteilig an diesen Ordnern ist in der Regel die mangelnde Stabilität und Lebensdauer, die sich insbesondere an den Ecken und der Standkante der Ordner bemerkbar macht. Kunststoffordner eignen sich besonders, wenn strapazierfähige und abwaschbare Ordner benötigt werden. Auch bei Langzeitlagerung in kalten und teilweise feuchten Räumen sind Kunststoffordner von Vorteil. Nachteilig an diesen Ordnern sind vor allem die schlechte Wiederverwertbarkeit und Recyclingfähigkeit. Zudem werden Kaufentscheidungen bei einer zunehmenden Anzahl an Verbrauchern zunehmend von der ökologischen Bilanz und der Umweltverträglichkeit beeinflusst.

Somit ist es die Aufgabe der vorliegenden Erfindung, die Nachteile im Stand der Technik zu überwinden und einen Ordner bereitzustellen, der mechanisch eine große Stabilität aufweist, abwaschbar ist und gleichzeitig eine gute Umweltverträglichkeit zeigt. Weiterhin ist es die Aufgabe der vorliegenden Erfindung einen Ordner bereitzustellen, der eine gute Stabilität und Lebensdauer aufweist.

Die erfindungsgemäße Aufgabe wird mit einem Ordner mit den Merkmalen des vorliegenden Hauptanspruchs gelöst. Bevorzugte Ausgestaltungen sind in den Unteransprüchen beschrieben.

Die Erfindung betrifft somit eine Vorrichtung zum Sortieren und Ablegen von Unterlagen umfassend zwei Deckelplatten und eine Rückwand, wobei Rückwand und Deckelplatten über Falz-und/oder Gelenknutungen beweglich miteinander verbunden sind und wobei eine der Deckelplatten auf der der zweiten Deckelplatte zugewandten Seite eine Aufreihvorrichtung aufweist, wobei die Deckelplatten und die Rückwand auf den einander abgewandten Seiten eine buchbinderische Kaschierung mit einer biologisch abbaubaren Folie aufweisen.

Durch die Kaschierung mit der biologisch abbaubaren Folie wird eine Vorrichtung zum Sortieren und Ablegen zur Verfügung gestellt, die die Vorteile einer Folienbeschichtung, wie beispielsweise eine abwaschbare Oberfläche oder ein variables Oberflächen-Design mit einer großen Umweltverträglichkeit kombiniert. Die erfindungsgemäße Vorrichtung kann einfach recycelt werden, beispielsweise können die Metallteile der Wiederverwertung und die Folie und die Kartonagen der Kompostierung zugeführt werden. Zudem wird durch die Folienbeschichtung die Haltbarkeit deutlich verlängert und die mechanische Belastbarkeit beispielsweise im Bereich der Standkanten und der Ecken signifikant verbessert.

Die Rückwand kann erfindungsgemäß verschiedene Breiten aufweisen. Bevorzugte Breiten für die erfindungsgemäße Rückwand liegen im Bereich von 0,1 bis 20 cm, vorzugsweise im Bereich von 0,5 bis 15 cm, weiter bevorzugt im Bereich von 1 bis 10 cm und besonders bevorzugt im Bereich von 3 bis 8 cm. Auf beiden Seiten an die Rückwand anschließend befindet sich mindestens eine Falz- und/oder Gelenknutung an die wiederum jeweils eine Deckelplatte anschließt. Vorzugsweise sind Deckelplatten und Rückwand aus einem Stück gefertigt.

Erfindungsgemäß geeignete Werkstoffe für die Deckelplatten und die Rückwand sind biologisch abbaubare Materialien, vorzugsweise recyclingfähige Materialien, weiter bevorzugt Recycling-Materialien, besonders bevorzugt Recycling-Karton oder -Pappe, insbesondere mit einem Flächengewicht im Bereich von 300 bis 2000 g/m², besonders bevorzugt im Bereich von 1300 bis 1600 g/m². Die Stärke der Deckelplatten und der Rückwand liegen vorzugsweise im Bereich von 1 bis 5 mm, weiter bevorzugt im Bereich von 2 bis 4 mm. Auf den Recycling-Karton oder die Recycling-Pappe werden erfindungsgemäß vorzugsweise eine oder mehrer Schichten der biologisch abbaubaren Folie aufkaschiert. In einer besonders bevorzugten Ausgestaltung besteht die Kaschierung aus einer Schicht der biologisch abbaubaren Folie. Die Schichtdicke der biologisch abbaubaren Folie liegt im Bereich von 100 bis 150 µm, vorzugsweise bei 100µm.

Die Kaschierung erfolgt erfindungsgemäß mindestens auf einer Seite der Deckelplatten und der Rückwand und zwar auf der Seite der erfindungsgemäßen Vorrichtung zum Sortieren und Ablegen von Unterlagen die im fertigen Produkt die Außenseite darstellt. Vorzugsweise ist die Fläche der aufzukaschierenden biologisch abbaubaren Folie 5 bis 15 % größer als die Gesamtfläche der Deckelplatten und der Rückwand. Daher kann die Folie an den Rändern und Ecken umgeschlagen und auf der nicht kaschierten Seite der Deckelplatten und der Rückwand befestigt werden.

Auf der Innenseite, d.h. der nicht kaschierten Seite der Deckelplatten und der Rückwand wird vorzugsweise eine Papierabdeckung, insbesondere mit einem Flächengewicht im Bereich von 80 bis 100 g/m² aufgebracht. In einer alternativen Ausgestaltung der Erfindung weisen die Deckelplatten und die Rückwand an beiden Seiten eine buchbinderische Kaschierung mit einer biologisch abbaubaren Folie auf. In dieser Ausgestaltung werden besonders beständige und haltbare Vorrichtungen zum Sortieren und Ablegen von Unterlagen bereitgestellt.

Die biologisch abbaubare Folie ist erfindungsgemäß vorzugsweise antistatisch. Das vermindert insbesondere die Staubansammlung auf der Oberfläche. In einer weiteren Ausgestaltung der Erfindung ist die biologisch abbaubare Folie feuchtigkeitsbeständig. Unter "feuchtigkeitsbeständig" wird im Sinne der Erfindung verstanden, dass die Folie die Deckelplatten und/oder die Rückwand gegen das Eindringen von Feuchtigkeit bis zu einem gewissen Grad schützt, so dass ein feuchtes Abwischen mit einem Tuch möglich ist, ohne dass Wasser in die Deckelplatten und/oder die Rückwand eindringt.

In einer besonders bevorzugten Ausgestaltung der Erfindung weist die biologisch abbaubare Folie Farbpigmente und/oder Farbstoffe auf. Dadurch kann die erfindungsgemäße Vorrichtung zum Sortieren und Ablegen von Unterlagen mit jedem beliebigen Design versehen werden. Einfarbige Folien genauso wie mehrfarbige oder gemusterte Folien können zum Kaschieren der erfindungsgemäßen Vorrichtung verwendet werden.

In einer weiteren Ausgestaltung der Erfindung ist die biologisch abbaubare Folie an der Oberfläche strukturiert. Unter Strukturierung wird im Sinne der Erfindung jedwede regelmäßige oder unregelmäßige Veränderung der Oberflächenbeschaffenheit verstanden. Die Strukturierung liegt vorzugsweise im Bereich von 10 bis 50 µm.Strukturierungen in diesem Größenbereich verbessern vorzugsweise die Griffigkeit der Oberfläche.

Vorteilhafterweise erfüllt die erfindungsgemäße biologisch abbaubare Folie in jeder Ausführungsform die Anforderungen der DIN 13432.

In einer weiteren Ausgestaltung der Erfindung weisen die Deckelplatten Eckenschoner auf. In einer weiteren Ausgestaltung weisen die Deckelplatten und/oder die Rückwand Kantenschoner auf. Die Ecken- und/oder Kantenschoner verstärken die mechanische Festigkeit und Beanspruchbarkeit der besonders beanspruchten Bereiche der erfindungsgemäßen Vorrichtung. Vorzugsweise werden daher die Standkanten bzw. die Standecken mit Ecken- und/oder Kantenschoner ausgestattet. Bevorzugte Ecken- und/oder Kantenschoner bestehen aus biologisch abbaubaren Kunststoffen. Alternativ können auch Metalle oder Stähle als Material für die Ecken- und/oder Kantenschoner verwendet werden.

In einer besonders bevorzugten Ausgestaltung der Erfindung handelt es sich bei der erfindungsgemäßen Vorrichtung zum Sortieren und Ablegen von Unterlagen um einen Ordner. Besonders bevorzugt ist der Ordner ein Aktenordner.

Im Folgenden soll die Erfindung anhand eines Ausführungsbeispiels näher erläutert aber nicht auf dieses beschränkt werden.
- Fig. 1: zeigt eine Aufsicht auf die Außenseite einer erfindungsgemäßen Vorrichtung zum Sortieren und Ablegen von Unterlagen.

Zwei Deckelplatten 12a, 12b werden durch eine Rückwand 14 miteinander verbunden. Die Verbindung erfolgt über je eine Falz- und/oder Gelenknutung 16 und ist daher beweglich ausgestaltet. Die Deckelplatten 12a, 12b und die Rückwand 14 bestehen aus einer Recycling-Pappe 22 mit einem Flächengewicht von 1400 g/m². Auf die Recycling-Pappe 22 ist eine biologisch abbaubare Folie 20buchbinderisch aufkaschiert, die den Anforderungen der DIN 13432 entspricht. Die Deckelplatten 12a, 12b (gezeigt nur an 12a) sind mit einem kombinierten Ecken-und Kantenschoner 24, 26 verstärkt. Dabei umfasst der Eckenschoner 24 die unteren Ecken und der Kantenschoner 26 die Standkanten der Deckelplatten 12a, 12b. Im unteren Drittel der Rückwand 14 ist als Mittel zum Ergreifen 28, im Wesentlichen eine runde Aussparung, vorgesehen. Die hintere Deckelplatte 12b weist an der der vorderen Deckelplatte 12a zugewandten Seite eine Aufreihvorrichtung 18 auf, von der lediglich die Befestigungen zu erkennen sind. In der vorderen Deckelplatte 12a sind zwei Aussparungen 30 zur Aufnahme der Aufreihvorrichtung 18 im geschlossenen Zustand der erfindungsgemäßen Vorrichtung vorgesehen.

### Bezugszeichenliste

- 12a, 12b: Deckelplatte
- 14: Rückwand
- 16: Falz- und/oder Gelenknutungen
- 18: Aufreihvorrichtung
- 20: biologisch abbaubare Folie
- 22: Recycling-Pappe
- 24: Eckenschoner
- 26: Kantenschoner
- 28: Mittel zum Ergreifen
- 30: Aussparung zur Aufnahme der Aufreihvorrichtung

## Patentansprüche

1. Vorrichtung zum Sortieren und Ablegen von Unterlagen umfassend zwei Deckelplatten (12a, 12b) und eine Rückwand (14), wobei Rückwand (14) und Deckelplatten (12a, 12b) über Falz- und/oder Gelenknutungen (16) beweglich miteinander verbunden sind und wobei eine der Deckelplatten (12b) auf der der zweiten Deckelplatte (12a) zugewandten Seite eine Aufreihvorrichtung (18) aufweist, **dadurch gekennzeichnet, dass** die Deckelplatten (12a, 12b) und die Rückwand (14) auf den einander abgewandten Seiten eine buchbinderische Kaschierung mit einer biologisch abbaubaren Folie (20) aufweisen.

2. Vorrichtung nach Anspruch 1, **dadurch gekennzeichnet, dass** die Kaschierung eine oder mehrere Schichten der biologisch abbaubaren Folie (20), vorzugsweise eine Schicht der biologisch abbaubaren Folie (20) aufweist.

3. Vorrichtung nach Anspruch 1 oder 2, **dadurch gekennzeichnet, dass** die Deckelplatten (12a, 12b) und die Rückwand (14) an beiden Seiten eine buchbinderische Kaschierung mit einer biologisch abbaubaren Folie (20) aufweisen.

4. Vorrichtung nach einem der vorhergehenden Ansprüche, **dadurch gekennzeichnet, dass** die biologisch abbaubare Folie (20) antistatisch ist.

5. Vorrichtung nach einem der vorhergehenden Ansprüche, **dadurch gekennzeichnet, dass** die biologisch abbaubare Folie (20) feuchtigkeitsbeständig ist.

6. Vorrichtung nach einem der vorhergehenden Ansprüche, **dadurch gekennzeichnet, dass** die biologisch abbaubare Folie (20) Farbpigmente und/oder Farbstoffe aufweist, vorzugsweise Farbpigmente und/oder Farbstoffe, die der DIN 13432 entsprechen.

7. Vorrichtung nach einem der vorhergehenden Ansprüche, **dadurch gekennzeichnet, dass** die biologisch abbaubare Folie (20) an der Oberfläche strukturiert ist.

8. Vorrichtung nach einem der vorhergehenden Ansprüche, **dadurch gekennzeichnet, dass** die biologisch abbaubare Folie (20) eine Stärke im Bereich von 100 bis 150 µm, vorzugsweise von 100 µm aufweist.

9. Vorrichtung nach einem der vorhergehenden Ansprüche, **dadurch gekennzeichnet, dass** die biologisch abbaubare Folie (20) den Anforderungen der DIN 13432 entspricht.

10. Vorrichtung nach einem der vorhergehenden Ansprüche, **dadurch gekennzeichnet, dass** die Deckelplatten (12a, 12b) und/oder die Rückwand (14) aus Recycling-Material (22), vorzugsweise aus Recycling-Karton oder Recycling-Pappe, bestehen.

11. Vorrichtung nach Anspruch 10, **dadurch gekennzeichnet, dass** der Recycling-Karton oder die Recycling-Pappe ein Flächengewicht im Bereich von 300 bis 2000 g/m², vorzugsweise im Bereich von 1300 bis 1600 g/m² aufweisen.

12. Vorrichtung nach einem der vorhergehenden Ansprüche, **dadurch gekennzeichnet, dass** die Deckelplatten (12a, 12b) Eckenschoner (24) aufweisen.

13. Vorrichtung nach einem der vorhergehenden Ansprüche, **dadurch gekennzeichnet, dass** die Deckelplatten (12a, 12b) und/oder die Rückwand (14) Kantenschoner (26) aufweisen.

14. Vorrichtung nach einem der vorhergehenden Ansprüche, **dadurch gekennzeichnet, dass** die Vorrichtung ein Ordner ist.

15. Vorrichtung nach Anspruch 14, **dadurch gekennzeichnet, dass** der Ordner ein Aktenordner ist.
